# EUROPÄISCHE PATENTSCHRIFT

(11) **EP 1 075 879 B1**
(45) Veröffentlichungstag und Bekanntmachung des Hinweises auf die Patenterteilung: **18.12.2002**
(21) Anmeldenummer: 00116954.9
(22) Anmeldetag: 07.08.2000
(51) Int. Cl.: B08B 15/00

(54) **Absauggerät zum Absaugen verunreinigter Luft**
Suction device for exhausting polluted air
Dispositif d'aspiration pour l'évacuation d'air pollué

(30) Priorität: 09.08.1999 DE 19936782; 09.08.1999 DE 29913432 U
(43) Veröffentlichungstag der Anmeldung: 14.02.2001
(73) Patentinhaber: GESCHA Absauganlagen und Umwelttechnik GmbH, 72202 Nagold (DE)
(72) Erfinder: Schaber, Gerhard, D-71131 Jettingen (DE)
(74) Vertreter: Jakelski, Joachim, Dr.

(56) Entgegenhaltungen:
- DE-A- 3 126 690

## Beschreibung

Die Erfindung betrifft ein Absauggerät zum Absaugen verunreinigter Luft nach dem Oberbegriff des Anspruchs 1.

Ein derartiges Absauggerät ist aus der DE 31 26 690 C2 bekannt.

Bei diesem bekannten Absauggerät werden durch die Abdeckung der Ansaugfläche wesentlich höhere Absaugströmungen erzielt, die wesentlich weiter in den eigentlichen Spritzraum hineinreichen und so auch noch Verunreinigungspartikel oder Farbtröpfchen abfangen, erfassen und mit hoher Geschwindigkeit abtransportieren können, wenn diese sich nur noch in geringer Höhe über dem Boden befinden.

In vielen Fällen ist nun eine kombinierte Wand-Boden-Absaugung wünschenswert, insbesondere auch um einen möglichen Rückprall von Spritznebel von der Abdeckhaube zu reduzieren.

Der Erfindung liegt daher die Aufgabe zugrunde, ein Absauggerät der gattungsgemäßen Art derart weiterzubilden, dass einerseits eine effektive Wand-Boden-Absaugung und hierdurch eine deutliche Reduzierung eines Rückpralls des Spritznebels von der Abdeckhaube erzielt wird.

Diese Aufgabe wird bei einem Absauggerät zum Absaugen verunreinigter Luft der eingangs beschriebenen Art erfindungsgemäß durch die kennzeichnenden Merkmale des Anspruchs 1 gelöst, mit dem entscheidenden Vorteil, dass sowohl eine Wand- als auch eine Boden-Absaugung und hierdurch eine erhebliche Reduzierung eines möglichen Rückpralls von Spritznebel von der Wand möglich ist. Dadurch, dass in der Abdeckhaube wenigstens eine weitere Ansaugfläche mit einer weiteren geringfügig größer als die wenigstens eine weitere Ansaugfläche ausgebildeten Abdeckhaube angeordnet ist, die wie die Abdeckhaube unter Bildung von randseitigen Luftspalten vor der Ansaugfläche angeordnet ist und wobei die gesamte Spritzfläche durch die Luftspalte wesentlich kleiner ist als die Ansaugfläche wird auch im Bereich der Abdeckhaube ein Abtransport von Verunreinigungspartikeln, Farbtröpfchen u.dgl. mit hoher Geschwindigkeit und daher nicht nur eine effektive Boden- sondern auch eine effektive Wand-Absaugung erzielt. Insbesondere wird ein Rückprall von Spritznebel an der Abdeckhaube deutlich reduziert.

Dabei verringert sowohl die Abdeckung als auch die wenigstens eine weitere Abdeckung über der wenigstens einen weiteren Ansaugfläche genauso wie die Abdeckung über der Gesamtansaugfläche nicht den Wirkungsgrad der Absaugung, sondern erhöht gezielt das Einbeziehungsvermögen auch größerer Flächenbereiche vor dem Absauggerät sowohl im Bodenbereich als auch im Wandbereich der Abdeckung in den wirksamen Abtransport. Die Erfindung ermöglicht mit anderen Worten ein wesentlich weiter sich in den Raum erstreckendes, zungenartiges Ausgreifen der den Abtransport der Schutzpartikel bewirkenden Luftströmung sowohl im Boden- als auch im Wandbereich, die auch gezielt einstellbar ist mit der Folge, dass durch die hohen Luftströmungen an den Grenzschichten naturgemäß Turbulenzen auftreten, die ein Hochwirbeln und Mitreissen der Partikel weiter begünstigen, im Gegensatz zu den sich üblicherweise bei nur niedrigen Saugströmungen ausbildenden laminaren Strömungsverhältnissen, die einen wirksamen Abtransport von Farbpartikeln erschweren, da diese durch die laminaren Schichten sozusagen durchfallen können, ohne konsequent mitgerissen zu werden.

Durch die in den abhängigen Ansprüchen aufgeführten Maßnahmen sind vorteilhafte Weiterbildungen und Verbesserungen der Erfindung möglich. Eine vorteilhafte Ausführungsform sieht vor, dass zwei weitere Ansaugflächen vorzugsweise symmetrisch angeordnet sind mit zwei weiteren geringfügig größer als die beiden weiteren Ansaugflächen ausgebildeten Abdeckhauben, die beide unter Bildung von randseitigen Luftspalten vor den beiden weiteren Ansaugflächen angeordnet sind, wobei die Gesamtdurchtrittsflächen durch diese Luftspalte wesentlich kleiner ist als die Ansaugfläche. Es versteht sich, dass diese beiden Ansaugflächen nicht symmetrisch angeordnet sein müssen, sondern auf die Lackier- und Spritzverhältnisse angepasst sein können. Darüber hinaus können auch mehr als zwei derartige, durch Abdeckhauben abgedeckte Ansaugflächen vorgesehen sein.

Eine vorteilhafte Weiterbildung sieht vor, dass sowohl die Abdeckhaube als auch die wenigstens eine weitere Abdeckhaube in der Höhe und Tiefe und damit gleichzeitig die Breite der oberen und unteren Luftspalte mittels einer Einstellvorrichtung stufenlos verstellbar sind. Auf diese Weise lassen sich die oberen und unteren Luftspalte und als Folge davon die in diesen Bereichen angesaugte Luftmenge einstellen. Wenn beispielsweise im Bereich des Bodens eine stärkere Luftabsaugung erfolgen soll, kann die Abdeckhaube nach oben mittels der ihr zugeordneten Einstellvorrichtung verschoben werden, wodurch der untere Luftspalt vergrößert wird.

Eine vorteilhafte Ausführungsform sieht vor, dass die Abstände der Abdeckhaube und der wenigstens einen weiteren Abdeckhaube vor den jeweiligen Ansaugflächen durch verstellbare Distanzelemente einstellbar sind. Auch durch diese Distanzelemente können die Luftspalte vergrößert oder verkleinert werden.

Die Einstellvorrichtung und die Distanzelemente können Schrauben sein, die entweder im Gehäuse oder an den Abdeckhauben in einem Gewinde gehalten werden und die, je nachdem, wie weit sie heraus- oder hineingedreht sind, die Höhe und Tiefe bzw. den Abstand der Abdeckhauben festlegen.

Eine weitere vorteilhafte Ausgestaltung sieht vor, dass die Abdeckhaube gegenüber dem Gehäuse und die wenigstens eine weitere Abdeckhaube gegenüber der Abdeckhaube auch seitlich verschiebbar sind. Hierdurch lassen sich die seitlichen Luftspalte und als Folge davon die durch diese Luftspalte angesaugte Luftmenge einstellen. Eine weitere vorteilhafte Ausführungsform sieht vor, dass die Ansaugfläche geneigt ist. Auf diese Weise lassen sich sehr günstige Strömungsverhältnisse erreichen.

Es hat sich dabei als besonders vorteilhaft herausgestellt, dass die Neigung der Ansaugfläche gegenüber der Senkrechten zwischen 10 und 20° beträgt.

Weitere Vorteile und Merkmale der Erfindung sind Gegenstand der nachfolgenden Beschreibung sowie der zeichnerischen Darstellung eines Ausführungsbeispiels der Erfindung.

In der Figur ist schematisch ein erfindungsgemäßes Absauggerät dargestellt.

Ein Absauggerät weist ein Gehäuse 1 und eine Abdeckhaube 2 auf. Hinter der Abdeckhaube 2 ist eine Ansaugfläche 3 angeordnet, die gleichzeitig die Frontseite des Gehäuses 1 bildet. Die Abdeckhaube 2 ist so vor der Ansaugfläche 3 angeordnet, dass sie diese weitgehend überdeckt. Dabei sind die Ränder 4 der Abdeckhaube 2 so ausgebildet, dass die Ansaugfläche 3 seitlich und oben abgedeckt ist. Zwischen den seitlichen Rändern 4, die das Gehäuse 1 seitlich geringfügig überdecken, existieren Luftspalte 5.

Im Bereich des oberen Randes 4 sowie im Bereich des unteren Randes existieren zwischen dem Gehäuse 1 und der Abdeckhaube 2 Luftspalte 7 bzw. 8. Zum Einstellen des unteren Luftspaltes 8 kann im Bereich des oberen Randes 4 eine Einstellvorrichtung 9 vorgesehen sein. Sie kann beispielsweise aus Schrauben bestehen, welche die Abdeckhaube 2 gegenüber dem Gehäuse 1 abstützen. Durch Hereindrehen oder Herausdrehen dieser Schrauben in das Gehäuse wird ein Absenken oder Anheben der Abdeckhaube 2 ermöglicht. Auf diese Weise werden der untere Luftspalt 8 und der obere Luftspalt 7 verändert. Zur Veränderung der Luftspalte und damit zur Einstellung der an den verschiedenen Luftspalten angesaugten Luftmenge ist weiterhin vorgesehen, die Abdeckhaube 2 durch Distanzelemente 10 zu verstellen. Diese Distanzelemente 10 können ebenfalls als Schraube ausgebildet sein, die beispielsweise in einem in der Abdeckhaube 2 befindlichen Gewinde geführt sind. Durch Hineindrehen der Distanzelemente 10, die vorzugsweise im Bereich des unteren Randes der Abdeckhaube 2 angeordnet sind, kann sich die Abdeckhaube 2 unten vom Gehäuse 1 abheben. Durch weites Abheben kann somit ein unterer breiter Luftspalt 8 erzielt werden.

In der Abdeckhaube 2 sind symmetrisch zwei weitere Öffnungen 30, 40 angeordnet, die ihrerseits von Abdeckhauben 32, 42 abgedeckt sind. Diese weiteren Abdeckhauben 32, 42 sind wie die Abdeckhaube 2 durch Distanzelemente 33, 43 von den weiteren Ansaugöffnungen 30, 40 abhebbar. Die Verstellung erfolgt dabei individuell und kann auf Lackier- und Spritzerfordernisse angepasst werden. In der Figur sind durch Pfeile die Strömungsrichtungen schematisch dargestellt. Wie in der Figur gezeigt ist, kann von allen Seiten eine verteilte Luftansaugung erfolgen. Insbesondere kann auch Luft aus dem Bereich neben und hinter dem Gehäuse 1 angesaugt werden. Eine verstärkte Ansaugung der Luft beispielsweise im Bodenbereich kann durch eine Vergrößerung des unteren Luftspalts 8 erreicht werden.

Durch die weiteren Öffnungen 30, 40, die durch weitere Abdeckhauben 32, 42 abgedeckt sind, wird darüber hinaus eine sehr vorteilhafte Luftabsaugung im Bereich der Abdeckhaube 2 erzielt. Dabei sind die weiteren Ansaugöffnungen 30 bzw. 40 und die weiteren Abdeckhauben 32 bzw. 42 vorzugsweise in einer Höhe auf der Abdeckhaube 2 angeordnet, die für das Lackieren eines Gegenstands besonders vorteilhaft sind. Da die Abdeckhaube 2 leicht montierbar und demontierbar ist, können Abdeckhauben gegen andere ausgetauscht werden, die hinsichtlich der Anzahl und Anordnung der weiteren Ansaugöffnungen und der ihnen zugeordneten weiteren Abdeckhauben differieren.

## Patentansprüche

1. Absauggerät zum Absaugen verunreinigter Luft mit einer in einem Gehäuse angeordneten Absaugeinrichtung, wobei das Gehäuse zum Absaugen der verunreinigten Luft wenigstens an einer Seite eine Ansaugfläche hat und wobei eine geringfügig größer als die Ansaugfläche (3) ausgebildete Abdeckhaube (2) unter Bildung von randseitigen Luftspalten (5, 7, 8) vor der Ansaugfläche angeordnet ist, und wobei die Gesamtdurchtrittsfläche durch die Luftspalte (5, 7, 8) wesentlich kleiner ist als die Ansaugfläche (3), **dadurch gekennzeichnet, dass** in der Abdeckhaube (2) wenigstens eine weitere Ansaugfläche (30, 40) mit einer ihr zugeordneten weiteren geringfügig größer als die wenigstens eine weitere Ansaugfläche (30, 40) ausgebildeten Abdeckhaube (32, 42) vorgesehen ist, die unter Bildung von randseitigen Luftspalten vor der wenigstens einen weiteren Ansaugfläche (30, 40) angeordnet ist, wobei die Gesamtdurchtrittsfläche durch die Luftspalte wesentlich kleiner ist als die wenigstens eine weitere Ansaugfläche (30, 40).

2. Absauggerät nach Anspruch 1, **dadurch gekennzeichnet, dass** zwei weitere Ansaugflächen (30, 40) vorzugsweise symmetrisch in der Abdeckhaube (2) angeordnet sind mit zwei ihnen zugeordneten weiteren, geringfügig größer als die beiden Ansaugflächen (30, 40) ausgebildeten Abdeckhauben (32, 42), die unter Bildung von randseitigen Luftspalten vor der Ansaugfläche angeordnet sind, wobei die Gesamtdurchtrittsflächen durch die Luftspalte wesentlich kleiner sind als die Ansaugflächen.

3. Absauggerät nach Anspruch 1 oder 2, **dadurch gekennzeichnet, dass** die Abdeckhaube (2) sowie die weiteren Abdeckhauben (32, 42) verstellbar sind.

4. Absauggerät nach einem der Ansprüche 1 bis 3, **dadurch gekennzeichnet, dass** der Abstand der Abdeckhaube (2) von der Ansaugfläche (3) sowie der Abstand der wenigstens einen weiteren Abdeckhaube (32, 42) von der wenigstens einen weiteren Ansaugfläche (30, 40) durch verstellbare Distanzelemente (10; 33, 43) einstellbar sind.

5. Absauggerät nach einem der Ansprüche 1 bis 4, **dadurch gekennzeichnet, dass** die Abdeckhaube (2) gegenüber dem Gehäuse (1) seitlich verschiebbar ist.

6. Absauggerät nach einem der Ansprüche 1 bis 5, **dadurch gekennzeichnet, dass** die wenigstens eine weitere Abdeckhaube (32, 42) gegenüber der Abdeckhaube (2) seitlich verschiebbar ist.

7. Absauggerät nach einem der Ansprüche 4 bis 6, **dadurch gekennzeichnet, dass** an jeder Seite der Abdeckhaube (2) ein Distanzelement (10) vorgesehen ist, mit dem an jeder Seite der Abdeckhaube (2) der Abstand zwischen Abdeckhaube (2) und Ansaugfläche (3) des Gehäuses (1) individuell einstellbar ist.

8. Absauggerät nach einem der Ansprüche 4 bis 7, **dadurch gekennzeichnet, dass** an jeder Seite der wenigstens einen weiteren Abdeckhaube (32, 42) ein Distanzelement (33, 43) vorgesehen ist, mit dem an jeder Seite der wenigstens einen weiteren Abdeckhaube (32, 42) der Abstand zwischen der wenigstens einen weiteren Abdeckhaube (32, 42) und der Ansaugfläche (30, 40) individuell einstellbar ist.

9. Absauggerät nach Anspruch 1, **dadurch gekennzeichnet, dass** die Ansaugfläche (3) geneigt ist.

10. Absauggerät nach Anspruch 9, **dadurch gekennzeichnet, dass** die Neigung der Ansaugfläche (3) gegenüber der Senkrechten zwischen 10 und 20° beträgt.

## Claims

1. A suction device for exhausting polluted air, comprising a suction arrangement provided in a housing, wherein the housing for exhausting the polluted air has a suction area on at least one side, and wherein a covering hood (2), which is slightly larger than the suction area (3), is arranged in front of the suction area to form air gaps (5, 7, 8) at the edges, and wherein the total area of passage through the air gaps (5, 7, 8) is substantially smaller than the suction area (3), **characterised in that** at least one further suction area (30, 40) is provided in the covering hood (2) and has an associated further covering hood (32, 42) which is slightly larger than the at least one further suction area (30, 40) and which is arranged in front of the at least one further suction area (30, 40) to form air gaps at the edges, the total area of passage through the air gaps being substantially smaller than the at least one further suction area (30, 40).

2. A suction device according to claim 1, **characterised in that** two further suction areas (30, 40) are preferably symmetrically arranged in the covering hood (2) and are provided with two associated further covering hoods (32, 42) which are slightly larger than the two suction areas (30, 40) and which are arranged in front of the suction area to form air gaps at the edge, the total areas of passage through the air gaps being substantially smaller than the suction areas.

3. A suction device according to claim 1 or 2, **characterised in that** the covering hood (2) and the further covering hoods (32, 42) are adjustable.

4. A suction device according to any one of claims 1 to 3, **characterised in that** the distance of the covering hood (2) from the suction area (3) and the distance of the at least one further covering hood (32, 42) from the at least one further suction area (30, 40) are variable by means of adjustable spacers (10; 33, 43).

5. A suction device according to any one of claims 1 to 4, **characterised in that** the covering hood (2) is laterally displaceable relative to the housing (1).

6. A suction device according to any one of claims 1 to 5, **characterised in that** the at least one further covering hood (32, 42) is laterally displaceable relative to the covering hood (2).

7. A suction device according to any one of claims 4 to 6, **characterised in that** a spacer (10), by means of which the distance between the covering hood (2) and the suction area (3) of the housing (1) on each side of the covering hood (2) is individually adjustable, is provided on each side of the covering hood (2).

8. A suction device according to any one of claims 4 to 7, **characterised in that** a spacer (33, 43), by means of which the distance between the at least one further covering hood (32, 42) and the suction area (30, 40) on each side of the at least one further covering hood (32, 42) is individually adjustable, is provided on each side of the at least one further covering hood (32, 42).

9. A suction device according to claim 1, **characterised in that** the suction area (3) is inclined.

10. A suction device according to claim 9, **characterised in that** the inclination of the suction area (3) is between 10° and 20° to the vertical.

## Revendications

1. Dispositif d'aspiration pour aspirer de l'air pollué comprenant une installation d'aspiration montée dans un boîtier, le boîtier ayant, au moins d'un côté, une surface d'aspiration pour aspirer l'air pollué, avec un capot (2) de dimension légèrement supérieure à la surface d'aspiration (3), placé devant la surface d'aspiration pour former des intervalles d'air périphériques (5, 7, 8), dont la surface totale de passage à travers les intervalles d'air (5, 7, 8) est beaucoup plus petite que la surface d'aspiration (3),
**caractérisé en ce que**
le capot (2) comporte au moins une autre surface d'aspiration (30, 40) avec un capot (32, 42) qui lui est associé et qui est légèrement supérieur à au moins l'autre surface d'aspiration (30, 40), ce capot formant des intervalles d'air périphériques devant cette autre surface d'aspiration (30, 40), la surface globale de passage à travers les intervalles d'air étant beaucoup plus petite que cette autre surface d'aspiration (30, 40).

2. Dispositif d'aspiration selon la revendication 1,
**caractérisé en ce que**
deux autres surfaces d'aspiration (30, 40) sont prévues, de préférence symétriquement, dans le capot (2) avec deux autres capots (32, 42), associés et qui sont légèrement supérieurs aux deux surfaces d'aspiration (30, 40), et ces capots formant des intervalles d'air périphériques, sont placés devant la surface d'aspiration, les surfaces totales de passage à travers les intervalles d'air étant considérablement plus petites que les surfaces d'aspiration.

3. Dispositif d'aspiration selon la revendication 1 ou 2,
**caractérisé en ce que**
le capot (2) et les autres capots (32, 42) sont réglables.

4. Dispositif d'aspiration selon l'une des revendications 1 à 3,
**caractérisé en ce que**
la distance du capot (2) par rapport à la surface d'aspiration (3) ainsi que la distance d'au moins un autre capot (32, 42) par rapport à l'autre surface d'aspiration (30, 40) sont réglables par des éléments d'écartement réglables (10, 33, 43).

5. Dispositif d'aspiration selon l'une des revendications 1 à 4,
**caractérisé en ce que**
le capot (2) peut coulisser latéralement par rapport au boîtier (1).

6. Dispositif d'aspiration selon l'une des revendications 1 à 5,
**caractérisé en ce qu'**
au moins un autre capot (32, 42) peut coulisser latéralement par rapport au capot (2).

7. Dispositif d'aspiration selon l'une des revendications 4 à 6,
**caractérisé en ce que**
de chaque côté du capot (2), il est prévu un élément d'écartement (10) avec lequel on peut régler individuellement, de chaque côté du capot (2), la distance entre le capot (2) et la surface d'aspiration (3) du boîtier (1).

8. Dispositif d'aspiration selon l'une des revendications 4 à 7,
**caractérisé en ce que**
de chaque côté d'au moins un autre capot (32, 42), il est prévu un élément d'écartement (33, 43) permettant de régler individuellement de chaque côté d'au moins un autre capot (32, 42), la distance entre au moins l'autre capot (32, 42) et la surface d'aspiration (30, 40).

9. Dispositif d'aspiration selon la revendication 1,
**caractérisé en ce que**
la surface d'aspiration (3) est inclinée.

10. Dispositif d'aspiration selon la revendication 9,
**caractérisé en ce que**
l'inclinaison de la surface d'aspiration (3) correspond à un angle compris entre 10° et 20° par rapport à la direction verticale.
